# EUROPÄISCHE PATENTSCHRIFT

(11) **EP 0 554 412 B1**
(45) Veröffentlichungstag und Bekanntmachung des Hinweises auf die Patenterteilung: **01.02.1995**
(21) Anmeldenummer: 92906876.5
(22) Anmeldetag: 25.03.1992
(51) Int. Cl.: A63C 9/085

(54) **VORDERBACKEN**
TOE BINDING
MACHOIRE AVANT DE FIXATION DE SKI

(30) Priorität: 28.08.1991 AT 1686/91
(43) Veröffentlichungstag der Anmeldung: 11.08.1993
(73) Patentinhaber: HTM Sport- und Freizeitgeräte Aktiengesellschaft, A-2320 Schwechat (AT)
(72) Erfinder: STRITZL, Karl, A-1020 Wien (AT); WLADAR, Helmut, A-1110 Wien (AT); JANISCH, Andreas, A-2512 Oeyenhausen (AT); WÜRTHNER, Hubert, A-2410 Hainburg/Donau (AT)
(74) Vertreter: Szász, Tibor, Dipl.-Ing.
(86) Internationale Anmeldenummer: EP9200654
(87) Internationale Veröffentlichungsnummer: WO9304744

(56) Entgegenhaltungen:
- EP-A- 0 374 385
- EP-A- 0 408 855

## Beschreibung

Die Erfindung betrifft einen Vorderbacken gemäß dem Oberbegriff des Anspruches 1.

Ein derartiger Vorderbacken ist beispielsweise in der EP-A2 0 408 855 beschrieben.

Die Erfindung hat sich zum Ziel gesetzt, diesen Vorderbacken weiter zu verbessern und insbesondere das Eindringen von Schmutz in die für die Bewegung der Halteplatte erforderlichen Freistellungen hintanzuhalten.

Es wurde zwar schon vorgeschlagen, eine Skibindung mit einem allseitig geschlossenen Gehäuse zu bauen (s.DE-OS 19 38 567), diese Lösung hat aber den Nachteil, daß die konstruktiven Möglichkeiten hinsichtlich der Bewegungsrichtungen sehr eingeschränkt sind. Für einen gattungsgemäßen Vorderbacken mit Winkelhebeln kommt eine solche Lösung daher nicht in Frage. Aus der DE-OS 21 61 861 ist weiters bekannt, bei einer Skibindung die Freiräume zwischen beweglichen Skibindungsteilen und dem Skibindungsgehäuse durch einen Faltenbalg abzuschließen. Diese Lösung konnte sich in der Praxis nie durchsetzen, da derartigen Faltenbälge den rauen Betriebsbedingungen einer Skibindung nicht standhalten. Außerdem sind derartige Faltenbälge nur für einfache Formen geeignet.

Die Erfindung hat sich daher das Ziel gesetzt, diese Nachteile zu vermeiden und einen Vorderbacken der eingangs genannten Art auf einfache Weise gegen das Eindringen von Schmutz von oben her zu schützen. Gleichzeitig soll dem Konstrukteur eine größere Freiheit in bezug auf die Materialauswahl gegeben werden.

Diese Aufgabe wird erfindungsgemäß durch die kennzeichnenden Merkmal des Anspruches 1 gelöst. Dadurch, daß anschließend an die hintere Querwand des Gehäuses eine im wesentlichen an dieser anliegende und vertikal verlaufende Platte angeordnet ist, an welcher Platte der Lagerteil bereichsweise mit seiner vorderen Stützfläche anliegt, wobei an der Platte an deren oberen Abschnitt in einem der Skilängsachse benachbarten Bereich der etwa horizontal nach hinten verlaufende Abschnitt anschließt, kann der Konstrukteur für die Platte unabhängig vom Gehäuse ein geeignetes Material auswählen. Dadurch, daß obere Seitenteile der Platte jeweils einen Abschnitt geringer Materialstärke und einen daran anschließenden Abschnitt größerer Materialstärke aufweisen, werden die für die Bewegung des Lagerteiles erforderlichen Freiräume nach oben zu verschlossen, wobei die ersten Abschnitte geringer Materialstärke so nachgiebig sind, daß die Bewegung des Lagerteiles nicht beeinträchtigt wird. Die Ausgestaltung nach den Merkmalen des Anspruches 2 ermöglicht ein zuverlässiges Anliegen des zweiten Abschnittes der oberen Seitenteile der Platte am Lagerteil auch unter ungünstigen Bedingungen. In Anspruch 3 ist für die Materialstärke des ersten Abschnittes ein praktisch erprobter Bereich unter Schutz gestellt.

Weitere Vorteile, Merkmale und Einzelheiten des erfindungsgemäßen Vorderbackens werden nun anhand der Zeichnung näher beschrieben. Dabei zeigen: Fig.1 einen Längsmittelschnitt des Vorderbackens, Fig.2 eine teilweise aufgerissene Draufsicht dazu, die Figuren 3 und 4 die Einsatzplatte im Aufriß und geschnitten nach der Linie IV-IV, und die Figuren 5 und 6 ein Detail in größerem Maßstab.

In den Figuren 1 und 2 ist der erfindungsgemäße Vorderbacken 1 in der einstiegsbereiten Stellung dargestellt, wobei der besseren Übersichtlichkeit halber in Fig.2 die nicht erfindungswesentlichen Teile nur strichpunktiert dargestellt sind. Er besitzt ein Gehäuse 2, das mittels nur angedeuteter Schrauben 51 auf einem Ski 50 befestigt ist. Im Gehäuse 2 ist eine Auslösefeder 40 untergebracht. Die Auslösefeder 40 stützt sich mit ihrem hinteren Ende an einer vertikal verlaufenden hinteren Querwand 3 des Gehäuses 2 ab. Sie wird in axialer Richtung von einer Zugstange 10 durchsetzt, deren hinteres Ende 12 mit einer im wesentlichen vertikal verlaufenden Auslöseplatte 13 verbunden ist.

An die vertikal verlaufende hintere Querwand 3 des Gehäuses 2 schließt oben ein horizontal nach hinten verlaufender Abschnitt 6 an. An der hinteren Querwand 3 des Gehäuses 2 liegt eine Einsatzplatte 100 an. Die Einsatzplatte 100 ist in den Figuren 3 und 4 genauer erkennbar. Sie verläuft im wesentlichen vertikal. An ihren oberen Abschnitt 101 schließt im der Skilängsachse benachbarten Bereich eine Kurve 102 und, daran anschließend, ein etwa horizontal nach hinten verlaufender Abschnitt 103 an. Obere Seitenteile 104 der Einsatzplatte 100 weisen jeweils einen ersten Abschnitt 105 geringer Wandstärke und einen daran anschließenden zweiten Abschnitt 106 größerer Wandstärke auf. Der erste Abschnitt 105 ist im dargestellten Ausführungsbeispiel zwischen 0,5mm und 1,5mm dick.

An der Rückseite der Einsatzplatte 100 liegt in der einstiegsbereiten Stellung des Vorderbackens 1 ein Lagerteil 20 mit seiner Stützwand 22 an. Der Lagerteil 20 ist von hinten gesehen rahmenförmig, d.h. für die Zugstange 10 mit einer Durchgangsöffnung 21 versehen, und hat - in Seitenansicht gesehen - etwa die Form eines C. Der vertikal verlaufende Abschnitt des C ist durch die Stützwand 22 gebildet und ist mit einer vorderen Stützfläche 23 und einer hinteren Stützfläche 24 ausgestattet. In oberen und unteren Schenkeln 32,33 des Cs sind, symmetrisch zur Mittelachse des Vorderbackens 2, zwei Achsen 34 für Winkelhebel 35 angeordnet. Die kürzeren Hebelarme 36 der beiden Winkelhebel 35 stützen sich einerseits an der Auslöseplatte 13 und andererseits an der hinteren Stützfläche 24 des Lagerteils 20 ab. Die längeren Hebelarme der Winkelhebel 35 sind als Sohlenhalter 37 zur Anlage an der Sohle eines Skischuhes ausgebildet. Die vordere Stützfläche 23 des Lagerteiles 20 weist zwei in Höhenrichtung aneinander grenzende Abschnitte 25,26 auf, wobei der untere Abschnitt 25, in der einstiegsbereiten Stellung des Vorderbacken 2 betrachtet, an der Rückseite der Einsatzplatte 100 anliegt. Der obere Abschnitt 26 schließt mit dem unteren Abschnitt 25 einen stumpfen Winkel α ein. Zwischen dem oberen Abschnitt 26 und dem unteren Abschnitt 25 hat der Lagerteil 20 eine Kippkante 27. Der obere Schenkel 32 des Lagerteiles 20 ist im Bereich der Längsmittelachse mit einer nach hinten und nach unten zu geneigten Fläche 28 ausgestattet. Der Übergang zwischen dem oberen Abschnitt 26 der vorderen Stützfläche 23 und der nach hinten und nach unten geneigten Fläche 28 ist als weitere Kurve 29 ausgebildet.

In den Figuren 5 und 6 ist ein Detail der Einsatzplatte 100 im Schnitt nach der Linie V-V der Fig.3 größer dargestellt. Dabei erkennt man, daß der zweite Abschnitt 106 des oberen Seitenteiles 104 mit dem ersten Abschnitt 105 einen stumpfen Winkel β einschließt. Der Winkel β ist so gewählt, daß der zweite Abschnitt 106 im montierten Zustand mit Vorspannung am Lagerteil 20 anliegt. Man erkennt weiters, daß der zweite Abschnitt 106 die für die Bewegung des Lagerteiles 20 erforderlichen Freistellungen im Gehäuse 2 nach oben abschließt. Außerdem ist das Zusammenwirken des oberen Abschnittes 26, der Kurve 29 und der nach hinten und nach unten geneigten Fläche 28 des Lagerteiles 20 mit dem oberen Abschnitt 101 der Einsatzplatte 100, der Kurve 102 und dem nach hinten verlaufenden Abschnitt 103 beim Verschwenken des Lagerteiles 20 erkennbar.

## Patentansprüche

1. Vorderbacken (1), mit einem an einem Ski (50) befestigbaren Gehäuse (2), in dem eine Auslösefeder (40) untergebracht ist und das von einer von der Auslösefeder (40) beaufschlagten Zugstange (10) durchsetzt ist, welche über eine Auslöseplatte (13) auf die kürzeren Hebelarme (36) von zwei Winkelhebeln (35) einwirkt, die an einem Lagerteil (20) um lotrechte Achsen (34) verschwenkbar angeordnet sind und deren längere Hebelarme als Sohlenhalter (37) für einen Skischuh ausgebildet sind, wobei der Lagerteil (20) mit einer durchgehenden Öffnung (21) für die Zugstange (10) versehen ist und wobei der Lagerteil (20) eine vordere Stützfläche (23) aufweist, die zumindest teilweise an einer hinteren Querwand (3) des Gehäuses (2) anliegt, welche Querwand (3) des Gehäuses (2) im wesentlichen vertikal verläuft, dadurch gekennzeichnet, daß anschließend an die hintere Querwand (3) des Gehäuses (2) eine im wesentlichen an diese anliegende und vertikal verlaufende Einsatzplatte (100) angeordnet ist, an welcher Einsatzplatte (100) der Lagerteil (20) bereichsweise mit seiner vorderen Stützfläche (23) anliegt, wobei an der Einsatzplatte (100), in deren oberem Abschnitt (101) in einem der Backenlängsachse benachbarten Bereich ein etwa horizontal nach hinten verlaufender Abschnitt (103) anschließt, und daß obere Seitenteile (104) der Einsatzplatte (100) jeweils einen ersten Abschnitt (105) geringer Materialstärke und einen daran anschließenden zweiten Abschnitt (106) größerer Wandstärke aufweisen.

2. Vorderbacken nach Anspruch 1, dadurch gekennzeichnet, daß der erste Abschnitt (105) und der zweite Abschnitt (106) der oberen Seitenteile (104) der Einsatzplatte (100) miteinander einen stumpfen Winkel (β) einschließen, und daß der zweite Abschnitt im montierten Zustand mit Vorspannung am Lagerteil (20) anliegt.

3. Vorderbacken nach Anspruch 1 oder 2, dadurch gekennzeichnet, daß der erste Abschnitt (105) eine Materialstärke von ca.0,5mm bis 1,5mm aufweist.

## Claims

1. A front clamp assembly (1) comprising a housing (2) adapted to be mounted on a ski (50), with a release spring (40) accommodated therein, and having a pull rod (10) extending therethrough to be acted on by said release spring (40), said pull rod (10) acting through a release plate (13) on the shorter lever arms (36) of two crank levers (35) mounted in a mounting body (20) for pivoting about perpendicular pins (34) with their longer lever arms formed as sole retainers (37) for a ski boot, said mounting body (20) being formed with a through-opening (21) for said pull rod (10) and having a front abutment face (23) at least partially abutting a rear transverse wall (3) of said housing (2), said transverse wall (3) of said housing (2) extending substantially vertical, characterized in that adjacent to said rear transverse wall (3) of said housing (2) and substantially in engagement therewith there is provided a vertically extending insert plate (100) partially abutted by said front abutment face (23) of said mounting body (20), the upper portion (101) of said insert plate (100) having connected thereto, at a location adjacent the longitudinal axis of said clamp assembly (1), a portion (103) extending substantially horizontally therefrom to the rear, and that upper side portions (104) of said insert plate (100) each have a first section (105) of reduced thickness and connected to a second section (106) of greater wall thickness.

2. A front clamp assembly according to claim 1, characterized in that said first section (105) and said second section (106) of said upper side portions (104) of said insert plate (100) include a blunt angle (β) therebetween, and that in the mounted state said second section is in biased engagement with said mounting body (20).

3. A front clamp assembly according to claim 1 or 2, characterized in that said first section (105) has a thickness of about o.5 mm to 1.5 mm.

## Revendications

1. Mâchoire avant (1) comprenant un logement (2) pouvant être fixé sur un ski (50), dans lequel est monté un ressort de déclenchement (40) qui est traversé par une tige de traction (10) qui est soumise à l'action du ressort de déclenchement (40), tige qui agit par l'intermédiaire d'une plaque de déclenchement (13) sur les bras courts (36) de deux leviers coudés (35) qui sont raccordés de façon pivotante à un élément de support (20) autour d'axes verticaux (34) et dont les bras longs sont constitués sous forme d'éléments de retenue (37) de la semelle d'une chaussure de ski, l'élément de support (20) étant muni d'une ouverture traversante (21) destinée à la tige de traction (10) et l'élément de support (20) comprenant une surface d'appui supérieure (23) qui s'applique au moins en partie contre une paroi transversale arrière (3) du logement (2), laquelle paroi transversale (3) du logement (2) est orientée sensiblement verticalement, caractérisée en ce qu'un plaque rapportée (100) orientée verticalement est disposée de façon contiguë contre la paroi transversale arrière (3) du logement 2) en s'appliquant sensiblement contre elle, l'élément de support (20) s'appliquant partiellement contre la plaque rapportée (100) par sa surface d'appui avant (23), une section sensiblement horizontale et orientée vers l'arrière (103) se raccordant à la plaque rapportée (100), dans sa section supérieure (102) et dans une région voisine de l'axe longitudinal de la mâchoire, et en ce que les parties latérales supérieures (104) de la plaque rapportée (100) présentent respectivement une première section (105) d'épaisseur de matériau plus faible et une seconde section (106) qui s'y raccorde et qui est d'épaisseur de matériau plus forte.

2. Mâchoire avant selon la revendication 1, caractérisée en ce que la première section (105) et la seconde section (106) des parties latérales supérieures (104) de la plaque rapportée (100) forment entre elles un angle obtus (β), et en ce que la seconde section s'applique sous précontrainte à l'état monté contre l'élément de support (20).

3. Mâchoire avant selon la revendication 1 ou 2, caractérisée en ce que l'épaisseur de matériau de première section (105) est comprise entre 0,5 et 1,5 mm.
